# EUROPÄISCHE PATENTSCHRIFT

(11) **EP 1 248 054 B1**
(45) Veröffentlichungstag und Bekanntmachung des Hinweises auf die Patenterteilung: **28.12.2005**
(21) Anmeldenummer: 02006328.5
(22) Anmeldetag: 21.03.2002
(51) Int. Cl.: F24H 9/14, F24H 1/14

(54) **Wärmezelle eines Heizgerätes**
Thermal cell of a heater
Cellule thermique d'un rechauffeur

(30) Priorität: 26.03.2001 DE 10114792; 10.07.2001 AT 10702001
(43) Veröffentlichungstag der Anmeldung: 09.10.2002
(73) Patentinhaber: Vaillant GmbH, 42859 Remscheid (DE)
(72) Erfinder: Vitzthum, Ralf, 42855 Remscheid (DE)
(74) Vertreter: Hocker, Thomas

(56) Entgegenhaltungen:
- EP-A- 0 857 925

## Beschreibung

Die Erfindung bezieht sich auf eine Wärmezelle gemäß dem Oberbegriff des unabhängigen Anspruches.

Bei Wärmezellen von Heizgeräten gemäß dem Stande der Technik ist die Strömungssicherung als ein umfangsgeschlossener Bauteil ausgebildet, die auf den Wärmetauscher gesetzt ist. Eine solche Wärmezelle ist aus EP-A-857925 bekannt.

Bekannte Heizschächte weisen eine demontierbare Seitenwand auf, damit z.B. die Brenneroberseite und die Wärmetauscherunterseite nach Abnahme dieser Seitenwand gesäubert werden können. Eine Säuberung der Wärmetauscheroberseite ist jedoch nur möglich, wenn die komplette Strömungssicherung oder der Wärmetauscher entfernt wird. Dies ist jedoch mit einem sehr erheblichen Montageaufwand verbunden, wobei bei einer Demontage des Wärmetauschers eine an diesen angeschlossene Raumheizung entleert werden muß.

Ziel der Erfindung ist es, diese Nachteile zu vermeiden und eine Wärmezelle der eingangs erwähnten Art vorzuschlagen, die sich durch ein hohes Maß an Wartungsfreundlichkeit auszeichnet und insbesondere auf einfache Weise eine Reinigung des Wärmetauschers ermöglicht.

Erfindungsgemäß wird dies bei einer Wärmezelle der eingangs erwähnten Art durch kennzeichnenden Merkmale des unabhängigen Anspruches erreicht.

Durch die vorgeschlagenen Maßnahmen ist es auf einfache Weise möglich durch Abnahme der demontierbaren Einheit sowohl den Brenner als auch den Wärmetauscher zu reinigen, da diese Teile gut zugänglich sind. Dabei ist es auch möglich sowohl die Unter- wie auch die Oberseite des Wärmetauschers zu reinigen.

Durch die Maßnahmen gemäß dem Anspruch 2 ergibt sich der Vorteil einer in konstruktiver Hinsicht sehr einfachen Lösung. Außerdem kann die demontierbare Einheit sehr einfach montiert und demontiert werden.

Durch die Merkmale des Anspruches 3 ergibt sich der Vorteil, daß die demontierbare Einheit bei der Montage sehr einfach in die vorgesehene Position gebracht werden kann.

Dabei ist es vorteilhaft die Merkmale des Anspruches 4 vorzusehen, wodurch die Lage der demontierbaren Einheit bei deren Montage sehr einfach festgelegt werden kann.

Durch die Merkmale des Anspruches 6 kann die Strömung der Abgase sehr einfach beeinflußt werden, wobei sich bei montierter Einheit in strömungstechnischer Hinsicht praktisch kein Unterschied zu einer Strömungssicherung nach dem Stand der Technik ergibt, die umfangsgeschlossen ausgebildet ist.

Die Erfindung wird nun anhand der Zeichnung näher erläutert. Dabei zeigen:
Fig. 1 eine erfindungsgemäße Wärmezelle in Vorderansicht,
Fig. 2 die Wärmezelle nach der Fig. 1 in Seitenansicht,
Fig. 3 eine Seitenansicht der Wärmezelle im geöffneten Zustand und
Fig. 4 eine Frontansicht der Wärmezelle im geöffneten Zustand.

Gleiche Bezugszeichen bedeuten in allen Figuren gleiche Einzelteile.

Eine erfindungsgemäße Wärmezelle 13 umfaßt einen Heizschacht 14, in dem ein Brenner 1 angeordnet ist, einen über dem Brenner 1 im Heizschacht 14 angeordneten Wärmetauscher 2, sowie eine über dem Heizschacht 14 angeordnete Strömungssicherung 3. Dabei sind der Heizschacht 14 und die Strömungssicherung 3 miteinander verbunden.

Der Heizschacht 14 ist im wesentlichen von zwei Seitenwänden 15, eine Rückwand 16 und eine demontierbare Vorderwand 10 begrenzt. Die oberhalb des Wärmetauschers 2 angeordnete Strömungssicherung 3 ist die über eine Rückwand 12 mit dem Heizschacht 14 verbunden. Dabei ist die Rückwand 12 der Strömungssicherung 3 zweckmäßigerweise mit der Rückwand 16 des Heizschachtes 14 verbunden, oder sind aus einem Blechteil gefertigt.

Die Strömungssicherung 3 schließt nach oben mit dem Abgasanschluß 5 ab und besitzt seitliche Öffnungen 17. Nach vorne ist die Strömungssicherung 3 durch die Vorderwand 11 abgeschlossen.

Die demontierbare Vorderwand 10 des Heizschachtes 14 und die demontierbare Vorderwand 11 der Strömungssicherung 3 bilden erfindungsgemäß eine Einheit 4. Diese Einheit 4 verfügt ferner über Strömungsleitbleche 9, die im wesentlichen senkrecht von den Vorderwänden 10, 11 abstehen und einen Anschlag 6, der Einrastnasen 7 aufweist.

Im montierten Zustand liegt der Anschlag 6 an der Rückwand 12 der Strömungssicherung 3 an, wobei die Einrastnasen 7 in Einrastkerben 8 der Rückwand 12 einrasten. Die Einheit 4 ist im montierten Zustand mit den Seitenwänden 15 verschraubt.

Beim Betrieb des Heizgerätes verbrennt oberhalb des Brenners 1 ein Brenngas-LuftGemisch. Die heißen Abgase geben an den Wärmetauscher 2 Wärme ab und erwärmen dabei das diesen durchströmende Wasser und kühlen sich dabei ab. Die abgekühlten Abgase strömen an den Strömungsleitblechen 9 vorbei zur Mitte der Strömungssicherung 3 und gelangen anschließend über den Abgasanschluß 5 in den Kamin.

Bei einem Stau im Kamin oder Rückströmungen aus dem Kamin gelangen die Gase durch die Öffnungen 17 in den Aufstellraum, wobei Strömungfühler vorgesehen sind, die in einem solchen Fall für eine Abschaltung des Brenners 1 sorgen..

Nach Demontage der Verbindungsschrauben, die zur Verbindung der Einheit 4 mit den Seitenwänden 15 vorgesehen sind, kann die Einheit aus der Wärmezelle gezogen werden. Danach sind sowohl der Brenner 1, wie auch der Wärmetauscher 2 sehr gut zugänglich und können einfach gereinigt werden.

## Patentansprüche

1. Wärmezelle (13) eines Heizgerätes bestehend zumindest aus einem Brenner (1), einem diesen und einen Wärmetauscher (2) aufnehmenden Heizschacht (14), der mindestens eine demontierbare Seitenwand (10) aufweist, und einer den Heizschacht überdeckenden Strömungssicherung (3), **dadurch gekennzeichnet, dass** die demontierbare Seitenwand (10) des Heizschachtes (14) mit einer demontierbaren Seitenwand (11) der Strömungssicherung (3) eine gemeinsame, demontierbare Einheit (4) bildet.

2. Wärmezelle nach Anspruch 1, **dadurch gekennzeichnet, daß** der Heizschacht (14) und die Strömungssicherung (3) an der jeweils gleichen Seite mit einer demontierbaren Seitenwand (10, 11) begrenzt sind.

3. Wärmezelle (13) nach Anspruch 1 oder 2, **dadurch gekennzeichnet, dass** die demontierbare Einheit (4) über einen Anschlag (6), der an der gegenüberliegenden Seite, vorzugsweise Rückwand (12) der Strömungssicherung (3) anliegt, verfügt.

4. Wärmezelle (13) nach Anspruch 3, **dadurch gekennzeichnet, dass** der Anschlag (6) mittels Einrastnasen (7) in an der Rückwand (12) angeordnete Einrastkerben (8) einrastet.

5. Wärmezelle (13) nach einem der Ansprüche 1 bis 4, **dadurch gekennzeichnet, dass** die demontierbare Einheit (4) Strömungsleitbleche (9) aufweist, die im wesentlichen senkrecht von den demontierbaren Seitenwänden (10, 11) abstehen.

## Claims

1. A heat cell (13) of a heating apparatus comprising at least a burner (1), a heating chamber (14) accommodating the burner (1) and a heat exchanger (2) and having at least one detachable side wall (10), and further comprising a backflow safety device (3) covering the heating chamber, **characterised in that** the detachable side wall (10) of the heating chamber (14) forms a common, detachable unit (4) with a detachable side wall (11) of the backflow safety device (3).

2. A heat cell as claimed in Claim 1, **characterised in that** the heating chamber (14) and the backflow safety device (3) are both on the same side bounded by a detachable side wall (10, 11).

3. A heat cell (13) as claimed in Claim 1 or 2, **characterised in that** the detachable unit (4) is provided with a stop plate (6) abutting against the opposite side, preferably the rear wall (12) or the backflow safety device (3).

4. A heat cell (13) as claimed in Claim 3, **characterised in that** the stop plate (6), via snap-in lugs (7), snaps into engagement with snap-in notches (8) provided on the rear wall (12).

5. A heat cell (13) as claimed in any of Claims 1 to 4, **characterised in that** the detachable unit (4) is provided with flow baffles (9) extending in a direction essentially perpendicular to the detachable side walls (10, 11).

## Revendications

1. Source calorifique (13) d'un appareil de chauffage, comprenant au moins un brûleur (1), une chambre de chauffe (14) abritant ce dernier et un échangeur de chaleur (2), la chambre présentant au moins une paroi (10) démontable, et un antiretour de fumée (3) convrant la chambre de chauffe, source calorifique **caractérisée par le fait que** la paroi (10) démontable de la chambre de chauffe (14) forme avec une paroi (11) démontable de l'antiretour de fumée (3) une unité (4) commune démontable.

2. Source calorifique suivant la revendication 1 **caractérisérisée par** le fait que la chambre de chauffe (14) et l'antiretour de fumée (3) sont délimités du même côté par une paroi (10, 11) démontable.

3. Source calorifique (13) suivant la revendication 1 ou 2, **caractérisée par le fait que** l'unité démontable (4) comprend une butée (6) qui s'appuie sur la face opposée, de préférence la face arrière (12) de l'antiretour de fumée (3).

4. Source calorifique (13) suivant la revendication 3, **caractérisée par le fait que** la butée (6) s'engage par des chevilles (7) dans des creux (8) prévus sur la face arrière (12).

5. Source calorifique (13) suivant une des revendications 1 à 4, **caractérisée par le fait que** l'unité (4) démontable comprend des chicanes (9) formant essentiellement angle droit avec les parois (10, 11).
